# FASCICULE DE BREVET EUROPEEN

(11) **EP 3 220 044 B1**
(45) Date de publication et mention de la délivrance du brevet: **07.08.2019**
(21) Numéro de dépôt: 17305287.9
(22) Date de dépôt: 16.03.2017
(51) Int. Cl.: F21V 15/01, F21V 5/04, F21S 4/28

(54) **DISPOSITIF D'ÉCLAIRAGE LINÉAIRE À LENTILLE LINÉAIRE ET AILES LATÉRALES DE DIFFUSION DE LA LUMIÈRE**
LINEARE BELEUCHTUNGSVORRICHTUNG MIT LINEARER LINSE UND SEITLICHEN FLÜGELN FÜR DIE LICHTDIFFUSION
LINEAR LIGHTING DEVICE WITH LINEAR LENS AND SIDE FLANGES FOR LIGHT DIFFUSION

(30) Priorité: 19.03.2016 FR 1652363
(43) Date de publication de la demande: 20.09.2017
(73) Titulaire: EUROPHANE SAS, 27700 Les Andelys (FR)
(72) Inventeur: FOUROT, Jérome, 38440 Saint-Jean de Bournay (FR)
(74) Mandataire: IP Trust

(56) Documents cités:
- US-A1- 2006 164 833
- US-A1- 2010 128 474
- US-A1- 2012 281 416

## Description

La présente invention concerne le domaine technique de l'éclairage au moyen de sources lumineuses à diodes électroluminescentes en abrégé LED pour en anglais « Light-Emitting Diode ». L'invention se rapporte plus particulièrement aux dispositifs d'éclairage à LED dit linéaires destinés à venir se substituer aux systèmes d'éclairage mettant en oeuvre des tubes fluorescents linéaires à vapeur de mercure ou autre.

Un éclairage à tubes fluorescents tel que, par exemple, utilisé à l'intérieur des bâtiments industriels notamment dans les entrepôts de stockage, dans des halls de production ou supermarchés, met en oeuvre des luminaires fixés en hauteur, et alignés pour éclairer des travées. Chaque luminaire comprend alors un, deux voire trois tubes fluorescents linéaires parallèles. Ces luminaires peu chers permettent effectivement de produire de la lumière, mais de permettent pas d'obtenir un éclairage satisfaisant au niveau du sol ou dans un volume compris entre le sol et une hauteur de plusieurs mètres compte tenu de la hauteur à laquelle les luminaires sont généralement situés, de 4 m à une douzaine de mètres et de la façon dont les tubes émettent de la lumière sur toute leur périphérie. De plus, ces luminaires ne permettent pas d'obtenir une consommation d'énergie électrique optimisée et induisent des perturbations des réseaux d'alimentation électrique auxquels ils sont raccordés en raison de leur mode de fonctionnement et des systèmes mis en oeuvre à leur allumage.

Avec le développement des diodes électroluminescentes, les luminaires à tubes fluorescents linéaires sont remplacés par des luminaires linéaires à diodes électroluminescentes. Un dispositif d'éclairage selon l'état de la technique est décrit dans le document US2006/164833A1. Afin d'assurer un éclairage au sol de qualité, lorsque le luminaire est situé à une grande hauteur, il est proposé d'associer chaque diode à un système optique individuel, dit lentille secondaire qui concentre et focalise la lumière, par exemple dans un cône ayant un angle au sommet d'environ 20° à 30° ou 80 à 90°, de manière à obtenir l'éclairage au sol recherché.

Cependant, la mise en oeuvre des systèmes optiques individuels associés à chaque diode renchérit fortement le coût de fabrication du luminaire ce qui peut être rédhibitoire pour les éclairages en milieu industriel notamment. Par ailleurs, dans certaines configurations de mise en oeuvre, il n'est pas toujours besoin d'éclairer le sol juste en dessous et dans l'axe du luminaire, mais il peut être souhaitable d'éclairer une zone située sur le côté, décalée latéralement par rapport à la zone située à l'aplomb et dans l'axe du luminaire. De plus, l'oeil ayant une capacité de résolution importante même à grande distance, une lentille par diode est visible comme un point lumineux discret et impacte négativement la perception d'éblouissement.

Il est donc apparu le besoin, d'un nouveau type de dispositif d'éclairage linéaire adapté pour assurer un éclairage satisfaisant, notamment à partir d'une grande hauteur dans l'axe du luminaire ou de manière décalée par rapport à cet axe, en offrant un rendu esthétique satisfaisant et limitant l'éblouissement d'un observateur cela tout en présentant un coût de fabrication très nettement inférieur à celui des luminaires comprenant un système optique de concentration de la lumière associé à chaque diode électroluminescente.

Afin d'atteindre cet objectif, l'invention concerne un dispositif d'éclairage linéaire à diodes électroluminescentes comprenant au moins :
- un corps allongé comprenant au moins une surface de réception d'au moins un substrat portant une source linéaire de lumière comprenant au moins une rangée de diodes électroluminescentes alignées selon un axe longitudinal du corps et délimitant, en partie au moins, au moins une chambre d'éclairage linéaire allongée dans laquelle les diodes sont situées,
- un capot linéaire allongé fermant la chambre d'éclairage,
   caractérisé en ce que le capot forme, en relation avec la source linéaire, une lentille linéaire, au moins translucide, d'axe longitudinal parallèle à l'axe longitudinal du corps, avec une face externe d'émission de la lumière et une face interne de réception de la lumière des diodes, dont
- la face d'émission, vue en section droite transversale, possède une partie centrale de forme générale convexe et protubérante bordée par deux parties latérales planes, chaque bord de la partie centrale formant avec la partie plane correspondante un angle, mesuré à l'extérieur de la lentille linéaire, inférieur ou égal à 95°, et
- la face de réception, vue en section droite transversale, comprend :
   - une région centrale en partie au moins concave située en regard de la région centrale de la face d'émission pour former une cavité d'accueil des diodes,
   - deux parties latérales planes sensiblement parallèles aux parties latérales planes de la face d'émission pour former deux ailes latérales de diffusion de la lumière qui bordent la lentille linéaire, chaque bord de la région centrale formant avec la partie plane correspondante un angle, mesuré à l'intérieur de la lentille linéaire, supérieur ou égal à 100° et de préférence supérieur à 110°.

La partie centrale de la lentille linéaire permet d'obtenir une concentration de la lumière susceptible de produire un éclairage conforme aux normes en vigueur notamment pour les éclairages des magasins de stockage, halls de production, supermarchés, circulations et des espaces de bureau dans les bâtiments tertiaires. Par ailleurs, la présence des ailes latérales, qui bordent la lentille linéaire incorporée au capot, permet d'atténuer substantiellement l'éblouissement d'un observateur du dispositif d'éclairage en augmentant la largeur de la « source de lumière perçue » ou vue par l'observateur. En effet, les ailes latérales forment des guides de lumière qui, d'une part, récupèrent et diffusent la lumière émise latéralement par les diodes constitutives de la source de lumière au sens de l'invention et qui, d'autre part diffuse la lumière ayant subi une ou plusieurs réflexions à l'intérieur du capot. Il doit être remarqué que le dispositif d'éclairage selon l'invention peut comporter plusieurs sources de lumière linéaire distantes les unes des autres et comprendre une lentille linéaire en relation avec chaque source de lumière linéaire. Chaque lentille linéaire est alors bordée par deux ailes latérales et deux lentilles linéaires adjacentes sont alors reliées par au moins une aile latérale.

Selon une caractéristique non strictement nécessaire de l'invention, la face externe ou d'émission du capot est symétrique par rapport à un plan sagittal.

Selon une autre caractéristique non strictement nécessaire de l'invention, la face interne ou de réception du capot est symétrique par rapport au plan sagittal. Il doit être remarqué que selon l'invention la face externe peut être symétrique par rapport à l'invention tandis que la face interne ne l'est pas et réciproquement. De même, les faces interne et externe peuvent ne pas être symétriques par rapport au plan sagittal, ni l'une ni l'autre.

Selon une caractéristique de l'invention, les plans des parties latérales planes du capot forment un angle plat.

Selon une autre caractéristique de l'invention, les ailes possèdent une épaisseur comprise entre 1 mm et 10 mm. Cette plage de valeurs permet avantageusement de réaliser des effets esthétiques différents au niveau des ailes. En effet, lorsque l'épaisseur des ailes tend vers 1 mm, on privilégie un aspect plan desdites ailes. À l'inverse, lorsque l'épaisseur des ailes tend vers 10 mm, on favorise un aspect de profondeur au niveau de chaque aile. De plus, selon un autre avantage, une plus grande épaisseur permet l'intégration d'éléments et/ou la formation d'aspérités dans les ailes afin de créer d'autres effets esthétiques.

Selon une caractéristique de l'invention, la région centrale concave de la face de réception présente une profondeur inférieure à l'épaisseur des ailes. Ce mode de réalisation particulier permet une meilleure transmission de la lumière de la région centrale vers les ailes.

Selon une autre caractéristique de l'invention, les ailes se prolongent à l'opposé de la partie ou région centrale par un segment latéral formant un angle obtus, de préférence supérieur ou égal à 130°, avec l'aile correspondante de sorte que les segments convergent vers la face de réception de la lentille linéaire. La mise en oeuvre de ces segments latéraux permet de réduire plus encore l'effet d'éblouissement en prolongeant les parties latérales. De plus, les segments latéraux contribuent à réfléchir la lumière issue de la partie centrale protubérante. L'angle obtus, formé par un segment latéral avec une aile, favorise ainsi une plus grande émission de lumière par le dispositif d'éclairage, en direction d'un observateur faisant face audit dispositif. De ce fait, pour une même puissance donnée, un dispositif d'émission selon l'invention est perçu comme une source de lumière plus large et plus intense par un observateur, sans toutefois éblouir ledit observateur.

Selon une caractéristique de l'invention, la largeur de la région concave de la face de réception, mesurée au niveau du raccordement avec les parties latérales planes, est inférieure ou égale, de préférence strictement inférieure, à la largeur de la partie convexe protubérante de la face d'émission mesurée au niveau du raccordement avec les parties latérales planes.

Selon une autre caractéristique de l'invention, la partie centrale de la face d'émission présente une hauteur mesurée à partir des parties latérales plane de la face d'émission supérieure à 4 fois l'épaisseur des ailes latérales. Une telle hauteur permet de mieux conditionner la lumière issue des diodes électroluminescentes en permettant de favoriser une diffusion plus importante de la lumière dans la partie centrale que dans les ailes latérales. Plus précisément, si on tend à augmenter la valeur de ce rapport, on favorise une plus grande quantité d'émission de la lumière au niveau de la partie centrale. À l'inverse, lorsqu'on tend vers une valeur de 4, on permet à une plus grande quantité de lumière de se diffuser dans les parties latérales, ce qui favorise un aspect plus large et homogène de la lumière émise par le dispositif d'éclairage.

Selon une caractéristique de l'invention, la région centrale concave de la face de réception présente un rayon de courbure supérieur ou égal à deux fois l'épaisseur des ailes latérales.

Selon une autre caractéristique de l'invention, la région centrale convexe protubérante de la face d'émission présente, en section droite transversale, une forme elliptique avec le grand axe sensiblement orthogonal aux parties latérales planes. Une telle forme de la partie protubérante permet une concentration d'au moins 75% de la lumière issue des diodes dans un secteur angulaire d'une valeur comprise entre 20° et 120°.

Selon encore une autre caractéristique de l'invention, la région centrale protubérante de la face d'émission comprend, en section droite transversale, deux parties circulaires se raccordant au niveau d'un sillon central concave de profondeur inférieure à l'épaisseur de la région centrale. Une telle forme de la partie protubérante permet une concentration d'au moins 75% de la lumière issue des diodes deux secteurs d'éclairage présentant chacun dans un plan transversal à l'axe d'alignement des diodes un angle au sommet aigu et, par exemple, compris entre 10° et 30° et dont l'axe ou bissectrice forme un angle aigu avec le plan sagittal S.

Selon une variante de cette caractéristique, le rayon de courbure de chaque partie circulaire est compris entre 2 fois et 6 fois l'épaisseur des ailes latérales.

Selon une autre caractéristique de l'invention, la source linéaire de lumière comprend plusieurs rangées longitudinales de diodes électroluminescentes parallèles.

Bien entendu, les différentes caractéristiques, variantes et formes de réalisation du dispositif d'éclairage selon l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description annexée effectuée en référence aux dessins qui illustrent des formes non limitatives de réalisation d'un dispositif d'éclairage selon l'invention.
- La figure 1 est une perspective schématique en vue partiellement éclatée d'un dispositif d'éclairage selon l'invention.
- La figure 2 est une coupe transversale du dispositif d'éclairage assemblé illustré à la figure 1.
- La figure 3 est une coupe transversale du capot formant au moins la lentille linéaire du dispositif d'éclairage illustré aux figures 1 et 2.
- La figure 4 est une coupe transversale schématique, analogue à la figure 2, montrant une autre forme de réalisation du dispositif d'éclairage selon l'invention.
Il est à noter que sur ces figures les éléments structurels et/ou fonctionnels communs aux différentes variantes peuvent présenter les mêmes références.

Un dispositif d'éclairage selon l'invention, désigné dans son ensemble par la référence 1 aux figures 1 et 2, peut être qualifié de dispositif d'éclairage linéaire dans la mesure où il présente une source linéaire d'éclairage E comprenant une ou plusieurs rangées R de diodes électroluminescentes ponctuelles et/ou filaires. Un dispositif d'éclairage linéaire selon l'invention présente généralement une longueur très nettement supérieure à la largeur du dispositif d'éclairage sans que l'invention exclue une forme de réalisation du dispositif d'éclairage dans laquelle il présente une largeur très proche de sa longueur par la mise en oeuvre d'une quantité suffisante de rang de diodes électroluminescentes. Le qualificatif linéaire n'en reste pas moins pertinent dans la mesure où il se rapporte à la direction d'alignement des rangées de diodes électroluminescentes.

Le dispositif d'éclairage linéaire 1 comprend un corps allongé 2 qui s'étend selon un axe longitudinal L. Le corps allongé 2 définit au moins une surface 3 de réception d'au moins un substrat 4 portant au moins une rangée R de diodes électroluminescentes 5 alignées selon l'axe longitudinal L. Selon l'exemple illustré, le corps allongé 2 comprend une unique surface de réception 3 qui est sensiblement centrée par rapport au corps allongé 2 et sur laquelle est adapté un unique substrat 4 portant une seule rangée R de diodes 5. Le substrat 4 peut, par exemple, comprendre une carte de circuit imprimé, en abrégé PCB pour en anglais "printed circuit board", sur laquelle les diodes électroluminescentes 5 sont soudées. Bien entendu, le substrat 4 peut être réalisé de toute autre manière appropriée pour assurer la tenue mécanique des diodes électroluminescentes 5 ainsi que leur alimentation électrique.

Selon l'exemple illustré, chaque diode électroluminescente 5 est associée, comme cela ressort plus particulièrement de la figure 2, à une lentille primaire 6 qui possède une face d'émission 7 convexe étant entendu que la face d'émission 7 pourrait également être plane. De plus, dans le cas présent chaque diode électroluminescente 5 est dépourvue de lentille secondaire individuelle. Il doit être noté, selon l'invention les diodes 5 ne comprennent pas nécessairement de lentille primaire.

Selon l'exemple illustré, le corps allongé 2 comprend deux réflecteurs plans 10 situés de part et d'autre de la face de réception 3. Les deux réflecteurs plans 10 s'étendent parallèlement à l'axe longitudinal L et forment, l'un avec l'autre et selon l'exemple illustré, un angle plat ou de 180°.

Le corps allongé 2 délimite avec la surface de réception 3 et les réflecteurs plans 10 une chambre d'éclairage 11 dans laquelle la rangée de diodes électroluminescentes R, constitutive de la source linéaire E, est destinée à se retrouver en partie au moins enfermée.

Le dispositif d'éclairage selon l'invention comprend également un capot linéaire allongé 20 qui ferme en partie au moins la chambre d'éclairage 11. Selon l'invention, le capot 20 est également destiné à laisser passer ou diffuser la lumière émise par chaque source linéaire E. À cet effet, le capot 20 est réalisé dans un matériau au moins translucide et de préférence transparent tel que par exemple une matière plastique comme du polyméthacrylate de méthyle (PMMA), du polytéréphtalate d'éthylène (PET) ou encore du polypropylène (PP) sans que cette liste ne soit ni limitative ni exhaustive.

Le capot 20 est également adapté pour assurer un conditionnement de la lumière émise par la source linéaire E de manière à la diriger et la concentrer, dans le cas présent, selon un lobe ou secteur d'éclairage symétrique par rapport à un plan sagittal S. À cet effet, le capot 20 forme, en relation avec chaque source linaire de lumière E, une lentille linéaire 21 parallèle à l'axe longitudinal L du corps 2. Selon l'exemple illustré figures 1 et 2, le capot 2 comprend une seule lentille linéaire 21.

Selon l'invention, chaque lentille linéaire 21 comprend une face externe 22 d'émission de la lumière qui est, selon l'exemple illustré, symétrique par rapport au plan sagittal S sensiblement parallèle à l'axe longitudinal L. Lorsque le capot 20 est adapté sur le corps 2, le plan sagittal S forme un plan de symétrie de la chambre d'éclairage 11, les réflecteurs 10 étant alors l'image l'un de l'autre par rapport au plan sagittal S.

La lentille linéaire 21 possède également une face interne 23 de réception de la lumière des diodes électroluminescentes 5 située à l'opposé de la face externe 22 d'émission de la lumière des diodes électroluminescentes 5. La lentille linéaire 21 assure dans son ensemble une transmission de la lumière émise par lesdites diodes électroluminescentes 5. Dans le cadre de l'invention, la face externe 22 d'émission de la lumière pourrait également être désignée simplement en tant que face avant ou face externe du capot tandis que la face de réception 23 pourrait être qualifiée simplement de face arrière ou face interne.

Comme cela ressort de la figure 3, la face externe 22 possède, en section droite transversale, une partie centrale 24 de forme générale convexe et protubérante, de préférence lisse, bordée par deux parties latérales planes 25 également de préférence lisses. Les plans des parties latérales planes 25 forment un angle obtus. Selon l'exemple illustré, les parties planes 25 forment un angle plat.

La face de réception 23 est, quant à elle, conformée de manière à comprendre une région centrale 30 en partie au moins concave située en regard de la région centrale protubérante 24 de la face externe 22 pour former, selon l'exemple illustré, un système optique assurant une concentration d'une partie lumière émise par les diodes dans un secteur angulaire symétrique par rapport au plan sagittal S d'une valeur comprise entre 20° et 120°. Les parties centrales des faces de réception et d'émission définissent ensemble la lentille linéaire 21. La face de réception 23 comprend également deux parties latérales planes 31 sensiblement parallèles aux parties latérales planes 25 de la face d'émission 23 pour former deux ailes latérales 32 de diffusion de la lumière. Les ailes latérales 32 forment deux guides de lumière qui possèdent une épaisseur e comprise entre 1 mm et 10 mm.

Selon l'exemple illustré, les ailes se prolongent à l'opposé de la partie ou région centrale 21 par un segment latéral 33 formant un angle obtus, de préférence supérieur ou égal à 130°, avec l'aile correspondante de sorte que les segments 33 convergent vers la face de réception 23 de la lentille linéaire.

Afin de bien réfléchir la lumière en direction des faces 25 les faces latérales planes 31 de la face de réception 23 peuvent être associées à des réflecteurs, recevoir un revêtement réfléchissant ou encore comprendre une texturation ou des micro-primes ou micro-conformation induisant une réflexion de la lumière. Il en est de même pour les faces internes des segments latéraux 33.

La région centrale 30 de la face de réception définit une cavité 50 de réception des diodes formant la source lumineuse. De plus, chaque bord de la région centrale 30 forme avec la partie plane 31 correspondante un angle, mesuré à l'intérieur de la lentille linéaire, supérieur ou égal à 100° et de préférence supérieur à 110°. Dans le cas présent, la région centrale concave 30 de la face de réception 23 présente une profondeur inférieure à l'épaisseur des ailes et un rayon de courbure supérieur ou égal à deux fois l'épaisseur des ailes latérales. De plus, la largeur L' de la région concave de la face de réception, mesurée au niveau du raccordement avec les parties latérales planes 31, est inférieure ou égale, de préférence strictement inférieure, à la largeur L" de la partie convexe protubérante 24 de la face d'émission mesurée au niveau du raccordement avec les parties latérales planes 25.

Par ailleurs, chaque bord de la partie centrale protubérante 24 forme avec la partie plane correspondante un angle, mesuré à l'extérieur de la lentille linéaire, inférieur ou égal à 95°. De plus, dans le cas présent, la partie centrale protubérante 24 de la face d'émission 22 présente une hauteur H mesurée à partir des parties latérales planes de la face d'émission supérieure à 4 fois l'épaisseur e des ailes latérales 32. Toujours, selon l'exemple illustré, la région centrale protubérante 24 de la face d'émission présente, en section droite transversale, une forme générale elliptique avec un grand axe A sensiblement orthogonal aux parties latérales planes 25. La largeur L" de la partie protubérante est alors inférieure à la longueur du petit axe a. Il doit être noté que l'ellipse formant la partie centrale protubérante est tronquée au niveau au niveau de son raccordement avec les ailes.

Un dispositif d'éclairage linéaire, selon l'invention et tel qu'ainsi réalisé, permet de rediriger une grande partie de la lumière émise par les diodes dans une direction privilégiée parallèle au plan sagittal S selon un secteur angulaire compris entre 20° et 120°.

Le dispositif d'éclairage décrit précédemment en relation avec les figures 1 à 3, comprend une source linéaire de lumière E formée d'une seule rangée R de diodes électroluminescentes. Toutefois, selon l'invention, la source linéaire de lumière E pourrait comprendre plusieurs rangées de diodes électroluminescentes ponctuelles ou filaires R juxtaposées.

Bien entendu, différentes autres variantes du dispositif d'éclairage selon l'invention peuvent être envisagées dans le cadre des revendications annexées.

Ainsi, la figure 4 illustre une variante du dispositif d'éclairage, conforme à l'invention, qui diffère de celle décrite en relation avec les figures 1 à 3 en ce que la région centrale protubérante de la face d'émission comprend, en section droite transversale, deux parties circulaires 40 se raccordant au niveau d'un sillon central concave 41 de profondeur inférieure et de préférence très inférieure à la hauteur de la région centrale 24 de sorte que la forme générale de la région centrale protubérante peut toujours être qualifiée de convexe. Dans le cas présent, le rayon de courbure de chaque partie circulaire 40 est compris entre 2 fois et 6 fois l'épaisseur e des ailes latérales 32.

Une telle conformation de la lentille linéaire permet de diriger la lumière issue des diodes électroluminescentes selon deux lobes principaux ou secteurs d'éclairage disposés de façon symétrique par rapport au plan sagittal S.

Par ailleurs, il doit être compris que selon l'invention plusieurs dispositifs d'éclairage linéaire peuvent être associés selon diverses combinaisons pour former un luminaire.

## Revendications

1. Dispositif d'éclairage linéaire à diodes électroluminescentes comprenant au moins :
- un corps (2) allongé comprenant au moins une surface de réception (3) d'au moins un substrat (4) portant une source linéaire (E) de lumière comprenant au moins une rangée (R) de diodes électroluminescentes (5) alignées selon un axe longitudinal (L) du corps et délimitant, en partie au moins, au moins une chambre d'éclairage (11) linéaire allongée dans laquelle les diodes (5) sont situées,
- un capot linéaire allongé (20) fermant la chambre d'éclairage (11),
**caractérisé en ce que** le capot (20) forme, en relation avec la source linéaire, une lentille linéaire (21), au moins translucide, d'axe longitudinal parallèle à l'axe longitudinal (L) du corps (2), avec une face externe d'émission (22) de la lumière et une face interne de réception (23) de la lumière des diodes (5), dont
- la face d'émission (22), vue en section droite transversale, possède une partie centrale (24) de forme générale convexe et protubérante bordée par deux parties latérales planes, chaque bord de la partie centrale formant avec la partie plane correspondante un angle, mesuré à l'extérieur de la lentille linéaire, inférieur ou égal à 95°, et
- la face de réception (23), vue en section droite transversale, comprend :
- une région centrale (30) en partie au moins concave située en regard de la région centrale de la face d'émission pour former une cavité d'accueil des diodes,
- deux parties latérales planes sensiblement parallèles aux parties latérales planes de la face d'émission pour former deux ailes (32) latérales de diffusion de la lumière qui bordent la lentille linéaire (21), chaque bord de la région centrale formant avec la partie plane correspondante un angle, mesuré à l'intérieur de la lentille linéaire, supérieur ou égal à 100° et de préférence supérieur à 110°.

2. Dispositif d'éclairage linéaire selon la revendication précédente, **caractérisé en ce que** les plans des parties latérales planes (25, 31) du capot forment un angle plat.

3. Dispositif d'éclairage linéaire selon l'une des revendications précédentes, **caractérisé en ce que**, la face externe ou d'émission (22) du capot est symétrique par rapport à un plan sagittal (S).

4. Dispositif d'éclairage linéaire selon l'une des revendications précédentes, **caractérisé en ce que** les ailes (32) possèdent une épaisseur comprise entre 1 mm et 10 mm.

5. Dispositif d'éclairage linéaire selon l'une des revendications précédentes, **caractérisé en ce que** la région centrale concave (30) de la face de réception (23) présente une profondeur inférieure à l'épaisseur (e) des ailes (32).

6. Dispositif d'éclairage selon l'une des revendications précédentes **caractérisé en ce que** les ailes se prolongent à l'opposé de la partie ou région centrale par un segment latéral formant un angle obtus, de préférence supérieur ou égal à 130°, avec l'aile correspondante de sorte que les segments (33) convergent vers la face de réception de la lentille linéaire (21).

7. Dispositif d'éclairage selon l'une des revendications précédentes, **caractérisé en ce que** la largeur (L') de la région concave (30) de la face de réception, mesurée au niveau du raccordement avec les parties latérales planes, est inférieure ou égale, de préférence strictement inférieure, à la largeur (L") de la partie convexe (24) de la face d'émission mesurée au niveau du raccordement avec les parties latérales planes.

8. Dispositif d'éclairage selon l'une des revendications précédentes, **caractérisé en ce que** la partie centrale protubérante (24) de la face d'émission (22) présente une hauteur (H) mesurée à partir des parties latérales planes de la face d'émission supérieure à 4 fois l'épaisseur (e) des ailes latérales (32).

9. Dispositif d'éclairage selon l'une des revendications précédentes, **caractérisé en ce que** la région centrale (30) concave de la face de réception présente un rayon de courbure supérieur ou égal à deux fois l'épaisseur (e) des ailes latérales.

10. Dispositif d'éclairage selon l'une des revendications précédentes, **caractérisé en ce que** la région centrale protubérante (24) de la face d'émission présente, en section droite transversale, une forme générale elliptique avec un grand axe (A) sensiblement orthogonal aux parties latérales planes.

11. Dispositif d'éclairage selon l'une des revendications 1 à 8, **caractérisé en ce que** la région centrale protubérante de la face d'émission comprend, en section droite transversale, deux parties circulaires (40) se raccordant au niveau d'un sillon central concave (41) de profondeur inférieure à l'épaisseur (e) de la région centrale.

12. Dispositif d'éclairage selon la revendication 10, **caractérisé en ce que** le rayon de courbure de chaque partie circulaire est compris entre 2 fois et 6 fois l'épaisseur (e) des ailes latérales.

## Patentansprüche

1. Linienförmige Beleuchtungsvorrichtung mit Leuchtdioden welche zumindest folgendes umfassen:
- einen länglichen Körper (2), welcher zumindest eine Aufnahmefläche (3) von zumindest einem Substrat (4) umfasst, welches eine linienförmige Lichtquelle (E) trägt, welche mindestens eine Reihe (R) Leuchtdioden (5) umfasst, die der Längsachse (L) des Körpers folgend ausgerichtet sind und zumindest teilweise zumindest eine längliche linienförmige Leuchtenkammer (11) abgrenzen, in der sich die Dioden (5) befinden,
- eine linienförmige längliche Abdeckung (20), welche die Leuchtenkammer (11) schließt, **dadurch gekennzeichnet, dass** die Abdeckung (20) in Bezug auf die linienförmige Quelle eine zumindest lichtdurchlässige Linearlinse (21) mit einer Längsachse parallel zur Längsachse (L) des Körpers (2) bildet, mit einer äußeren Emissionsfläche (22) und einer inneren Empfangsfläche (23) des Lichts der Dioden (5), deren
- Emissionsfläche (22) im Querschnitt gesehen einen Mittelteil (24) in generell konvexer, vorspringender Form besitzt, der von zwei ebenen Seitenteilen eingerahmt wird, wobei jeder Rand des Mittelteils mit dem entsprechenden ebenen Teil einen Winkel bildet, der gemessen an der Außenseite der Linearlinse kleiner/gleich 95° ist, und
- dessen Empfangsfläche (23) im Querschnitt gesehen folgendes umfasst:
- einen zumindest teilweise konkaven Mittelbereich (30) gegenüber des Mittelbereichs der Emissionsfläche, um einen Aufnahmehohlraum für die Dioden zu bilden,
- zwei ebene Seitenteile, die im Wesentlichen parallel zu den ebenen Seitenteilen der Emissionsfläche verlaufen, um zwei Seitenflügel (2 Bytes) zur Lichtstreuung zu bilden, welche die Linearlinse (21) einrahmen, wobei jeder Rand des Mittelbereichs mit dem entsprechenden ebenen Teil einen Winkel bildet, der gemessen an der Innenseite der Linearlinse einen Winkel größer/gleich 100° und vorzugsweise 110° bildet.

2. Linienförmige Beleuchtungsvorrichtung nach dem vorhergehenden Anspruch, **dadurch gekennzeichnet, dass** die Ebenen der ebenen Seitenteile (25, 31) der Abdeckung einen flachen Winkel bilden.

3. Linienförmige Beleuchtungsvorrichtung nach einem der vorhergehenden Ansprüche, **dadurch gekennzeichnet, dass** die Außen- oder Emissionsfläche (22) der Abdeckung symmetrisch zur Sagittalebene (S) ist.

4. Linienförmige Beleuchtungsvorrichtung nach einem der vorhergehenden Ansprüche, **dadurch gekennzeichnet, dass** die Flügel (32) eine Dicke zwischen 1 mm und 10 mm besitzen.

5. Linienförmige Beleuchtungsvorrichtung nach einem der vorhergehenden Ansprüche, **dadurch gekennzeichnet, dass** der konkave Mittelbereich (30) der Aufnahmefläche (23) eine Tiefe aufweist, die kleiner ist als die Dicke der Flügel (32).

6. Beleuchtungsvorrichtung nach einem der vorhergehenden Ansprüche, **dadurch gekennzeichnet, dass** sich die Flügel gegenüber des mittleren Teils oder Bereichs in einem seitlichen Segment, das einen stumpfen Winkel größer/gleich 130° bildet, mit dem entsprechenden Flügel so fortsetzt, dass die Segmente (33) gegen die Empfangsfläche der Linearlinse (21) konvergieren.

7. Beleuchtungsvorrichtung nach einem der vorhergehenden Ansprüche, **dadurch gekennzeichnet, dass** die Breite (L') des konkaven Bereichs (30) der Empfangsfläche, gemessen an der Verbindung zu den ebenen Seitenteilen kleiner/gleich, vorzugsweise aber sehr viel kleiner als die Breite (L") des konvexen Teils (24) der Emissionsfläche, gemessen an der Verbindung zu den Seitenteilen, ist.

8. Beleuchtungsvorrichtung nach einem der vorhergehenden Ansprüche, **dadurch gekennzeichnet, dass** der vorspringende mittlere Teil (24) der Emissionsfläche (22) eine Höhe (H) aufweist, die ab den ebenen Seitenteilen der Emissionsfläche viermal so dick wie die Seitenflügel (32) ist.

9. Beleuchtungsvorrichtung nach einem der vorhergehenden Ansprüche, **dadurch gekennzeichnet, dass** der konkave Mittelbereich (30) der Empfangsfläche einen Radius größer/gleich zwei Mal die Dicke der Seitenflügel aufweist.

10. Beleuchtungsvorrichtung nach einem der vorhergehenden Ansprüche, **dadurch gekennzeichnet, dass** der vorspringende Mittelbereich (24) der Emissionsfläche im Querschnitt betrachtet eine generell elliptische Form mit einer großen Achse (A) aufweist, die im Wesentlichen orthogonal zu den ebenen seitlichen Teilen verläuft.

11. Beleuchtungsvorrichtung nach einem der Ansprüche 1 bis 8, **dadurch gekennzeichnet, dass** der vorspringende Mittelbereich der Emissionsseite im Querschnitt betrachtet zwei kreisförmige Teile (40) umfasst, die an einer konkaven Mittelspur (41) mit einer Tiefe kleiner der Tiefe des Mittelbereichs miteinander verbunden sind.

12. Beleuchtungsvorrichtung nach Anspruch 10, **dadurch gekennzeichnet, dass** der Biegeradius jedes kreisförmigen Teils zwei- bis sechsmal mal so dick wie die Seitenflügel ist.

## Claims

1. A linear lighting device with light-emitting diodes comprising at least :
- an extended body (2) which comprises at least one surface (3) receiving at least one substrate (4) supporting one linear light source (E) comprising at least one row (R) of light-emitting diodes (5) aligned along a longitudinal axis (L) of the body and at least partially defining at least one extended linear lighting chamber (11) wherein the diodes (5) are located,
- an extended linear cover (20) which closes the lighting chamber (11),
**characterized in that** the cover (20) forms, in relation with the linear source, an at least translucent linear lens (21), having a longitudinal axis parallel to the longitudinal axis (L) of the body (2), with an outer face (22) emitting light and an inner face (23) receiving light from the diodes (5), among which
- the emitting face (22), as seen in straight cross-section, has a central and protruding portion (24) having a generally convex shape edged with two plane side portions, with each edge of the central portion forming, with the corresponding plane portion, an angle, as measured outside the linear lens, smaller than or equal to 95°, and
- the receiving face (23), as seen in straight cross-section, comprises:
∘ an at least partially concave central region (30) located opposite the central region of the emitting face to form a cavity accommodating the diodes,
∘ two plane side portions substantially parallel to the plane side portions of the emitting face to form two side wings (32) diffusing light which edge the linear lens (21), with each edge of the central region forming, with the corresponding plane portion, an angle, as measured inside the linear lens, greater than or equal to 100° and preferably greater than 110°.

2. A linear lighting device according to the preceding claim, **characterized in that** the planes of the plane side portions (25, 31) of the cover form a straight angle.

3. A linear lighting device according to one of the preceding claims, **characterized in that** the outer or emitting face (22) of the cover is symmetrical relative to a sagittal plane (S).

4. A linear lighting device according to one of the preceding claims, **characterized in that** the wings (32) have a thickness ranging from 1mm to 10mm.

5. A linear lighting device according to one of the preceding claims, **characterized in that** the concave central region (30) of the receiving face (23) has a depth smaller than the thickness (e) of the wings (32).

6. A lighting device according to one of the preceding claims, **characterized in that** the wings extend opposite the central portion or region in a side segment forming an obtuse angle, preferably greater than or equal to 130°, with the corresponding wing, so that the segments (33) converge towards the receiving face of the linear lens (21) .

7. A lighting device according to one of the preceding claims, **characterized in that** the width (L') of the concave region (30) of the receiving face, as measured at the connection with the plane side portions, is smaller than or equal to, preferably strictly smaller than the width (L") of the convex portion (24) of the emitting face as measured at the connection with the plane side portions.

8. A lighting device according to one of the preceding claims, **characterized in that** the protruding central portion (24) of the emitting face (22) has a height (H) as measured from the plane side portions of the emitting face greater than four times the thickness (e) of the side wings.

9. A lighting device according to one of the preceding claims, **characterized in that** the concave central region (30) of the receiving face has a radius of curvature greater than or equal to two times the thickness (e) of the side wings.

10. A lighting device according to one of the preceding claims, **characterized in that** the protruding central region (24) of the emitting face has, in the transversal straight region, a general elliptic shape with a large axis (A) substantially orthogonal to the plane side portions.

11. A lighting device according to one of claims 1 to 8, **characterized in that** the protruding central region of the emitting face comprises, in the transversal straight section, two circular portions (40) connected at a concave central groove (41) having a depth smaller than the thickness (e) of the central region.

12. A lighting device according to claim 10, **characterized in that** the radius of curvature of each circular portion ranges from two times to six times the thickness (e) of the side wings.
